# EUROPÄISCHE PATENTSCHRIFT

(11) **EP 0 465 772 B1**
(45) Veröffentlichungstag und Bekanntmachung des Hinweises auf die Patenterteilung: **02.11.1994**
(21) Anmeldenummer: 91106277.6
(22) Anmeldetag: 19.04.1991
(51) Int. Cl.: B65B 13/34

(54) **Gerät zum Spannen und Verschliessen eines Umreifungsbandes einer Packung**
Device for tensioning and closing a binding strap for a package
Dispositif pour tendre et fermer un lien de cerclage d'un paquet

(30) Priorität: 10.07.1990 CH 2322/90
(43) Veröffentlichungstag der Anmeldung: 15.01.1992
(73) Patentinhaber: ORGAPACK AG, 8953 Dietikon (CH)
(72) Erfinder: Küng, Josef, CH-5630 Muri (CH)
(74) Vertreter: Althoff, Gerhard

(56) Entgegenhaltungen:
- US-A- 4 192 043

## Beschreibung

Die Erfindung bezieht sich auf ein Gerät zum Spannen eines um eine Packung gelegten Umreifungsbandes sowie zum Verschliessen zwei sich überlappender Enden des Umreifungsbandes mittels einer Verschlussplombe, bei welchem Gerät an einer in einem Gehäuse angeordneten Achse ein Betätigungshebel, ein Spannrad sowie ein Verschliessrad gelagert sind, wobei dem mit einer Aussenverzahnung versehenen Spannrad eine erste Halteklinke sowie eine erste Sperrklinke und dem mit einer Aussenverzahnung versehenen Verschliessrad eine zweite Halteklinke sowie eine zweite Sperrklinke zugeordnet sind und wobei die beiden durch einen in einem Gleitstück gelagerten Bolzen miteinander wirkverbundenen Halteklinken mit einer an dem Gleitstück angeordneten Steuerstange und die beiden Sperrklinken über einen zugeordneten Ausklinkhebel mit dem Betätigungshebel wirkverbunden sind.

Die Erfindung liegt auf dem Gebiet der Verpackungstechnik, bei welcher für den Transport und Versand einzelne Packungen oder dergleichen von einem oder mehreren Umreifungsbändern umschlungen und jeweils an den Enden miteinander verbunden und dadurch zusammengehalten werden, wobei das Spannen und Verschliessen des einzelnen Umreifungsbandes in an sich bekannter Weise (vgl. CH-A 593 117) entweder mittels manuell oder motorisch betätigbarer Geräte durchgeführt wird.

Aus der CH-A 583 089 ist ein weiteres Gerät zum Spannen eines um eine Packung gelegten Umreifungsbandes sowie zum Verschliessen zwei sich überlappender Enden des Umreifungsbandes mit einer Plombe bekannt, bei welchem Gerät in einem Gehäuse an einer ersten Achse eine Schliessvorrichtung für die Plombe angeordnet ist. An einer im Abstand zur ersten Achse angeordneten und im Gehäuse gelagerten zweiten Achse ist ein Betätigungshebel mit darin angeordneter Steuerstange und ein Spannrad sowie ein Verschliessrad gelagert, wobei die beiden je mit einer Aussenverzahnung versehenen Räder jeweils mit zugeordneten Halteklinken und Sperrklinken in Wirkverbindung stehen, derart, dass die schwenkbar gelagerten Halteklinken mittels des Betätigungshebels und die ebenfalls schwenkbar gelagerten Sperrklinken von einem mit dem Betätigungshebel in Wirkverbindung stehenden Ausklinkhebel mit der Aussenverzahnung der beiden Räder in oder ausser Eingriff bringbar sind.

Bei dem bekannten Gerät besteht aufgrund der relativ geringen Platzverhältnisse für die einzelnen Elemente der Steuermechanik die Möglichkeit, dass nach relativ kurzer Betriebsdauer eine exakte Steuerung der mit den Verzahnungen der Räder in Eingriff bringbaren Halte- und Sperrklinken aufgrund verschiedener Einflüsse, zum Beispiel durch Vibration oder dergleichen, nicht mehr gewährleistet ist. Die jeweils an der Verzahnung des Spannrades sowie des Verschliessrades entstehende Abnutzung ermöglicht ein unerwünschtes Durchrutschen des Umreifungsbandes.

Der Erfindung liegt somit die Aufgabe zugrunde, ein Gerät der eingangs genannten Gattung dahingehend auszubilden und so zu verbessern, dass die Steuerung der mit dem Spannrad sowie mit dem Verschliessrad in Eingriff bringbaren Halte- und Sperrklinken derart erfolgt, dass unter Beibehaltung einer ausreichenden Betriebssicherheit ein einwandfreier Funktionsablauf gewährleistet ist und zudem eine erhöhte Betriebszeit des Gerätes erreicht wird.

Diese Aufgabe wird erfindungsgemäss dadurch gelöst, dass der mit den beiden Halteklinken und dem an der Steuerstange angeordneten Gleitstück in Wirkverbindung stehende Bolzen derart zwangsläufig geführt ist, dass die Halteklinken beim Wechsel von der Spannstellung in die Verschliessstellung und umgekehrt jeweils in eine Zwischenstellung bringbar sind, in welcher Zwischenstellung beide Halteklinken ausser Eingriff der Verzahnung des Spannrades und des Verschliessrades angeordnet sind.

Durch die angegebene Massnahme zur Erreichung einer sogenannten Zwischenstellung werden Störungen, welche aufgrund eines nicht einwandfreien Lösens der einen oder anderen Halteklinke auftreten können, weitgehend verhindert. Die zwangsläufige Führung des Bolzens und der damit wirkverbundenen Elemente ermöglicht eine Erhöhung der Betriebssicherheit sowie eine Verlängerung der Betriebszeit des Gerätes.

Die Erfindung wird nachstehend anhand der Zeichnung beschrieben. Es zeigt:
**Fig.1** eine in perspektivischer Ansicht dargestellte Steuermechanik für ein Gerät zum Spannen und Verschliessen eines an eine Packung anzubringenden Umreifungsbandes;
**Fig.2** die in Seitenansicht dargestellte Steuermechanik für das Gerät gemäss Fig.1;
**Fig.3** ein Teilstück der Steuermechanik für das Gerät gemäss Fig.1, bei welcher eine erste Halteklinke mit der Aussenverzahnung eines zugeordneten Spannrades in Eingriff steht; und
**Fig.4** ein Teilstück der Steuermechanik für das Gerät gemäss Fig.1, bei welcher eine zweite Halteklinke mit der Aussenverzahnung eines zugeordneten Verschliessrades in Eingriff steht.

In Fig.1 ist in perspektivischer Ansicht eine Steuermechanik für ein Gerät zum Spannen und Verschliessen eines an eine Packung anzubringenden Umreifungsbandes dargestellt. Der allgemeine konstruktive Aufbau des Gerätes entspricht im wesentlichen der eingangs erwähnten Gattung (vgl. CH-A 593 117 oder CH-A 583 089), weshalb die nachstehende Beschreibung weitgehend auf die erfindungsgemässe Steuermechanik begrenzt ist.

In einem teilweise dargestellten Gehäuse 1 des Gerätes sind auf einer Achse 9 zwei parallel zueinander angeordnete Räder 3 und 4 drehbar gelagert. Das eine Rad ist mit einer Aussenverzahnung 2 versehen und wird nachstehend als Spannrad 3 bezeichnet, wobei das andere Rad mit einer Aussenverzahnung 2' versehen ist und nachstehend als Verschliessrad 4 bezeichnet wird.

Dem Spannrad 3 sind zwei mit der Aussenverzahnung 2 in Eingriff bringbare Klinken 5 und 22 zugeordnet, von welchen die eine Klinke nachstehend als erste Halteklinke 5 und die andere Klinke als erste Sperrklinke 22 bezeichnet wird. Dem Verschliessrad 4 sind zwei mit der Aussenverzahnung 2' in Eingriff bringbare Klinken 6 und 23 zugeordnet, von welchen die eine Klinke nachstehend als zweite Halteklinke 6 und die andere Klinke als zweite Sperrklinke 23 bezeichnet wird.

Das Spannrad 3 und das Verschliessrad 4 sowie die beiden zugeordneten Halteklinken 5 und 6 sind in einem Betätigungshebel 8 angeordnet, welcher seinerseits in nicht dargestellter Weise an der Achse 9 schwenkbar gelagert ist. Im Innern des Betätigungshebels 8 ist ein Steuermechanismus angeordnet, von welchem eine Steuerstange 10 sowie ein daran angeordnetes Gleitstück 11 dargestellt ist. Das Gleitstück 11 ist, wie in Fig.2 schematisch dargestellt, in einer im Betätigungshebel 8 vorgesehenen Ausnehmung 12 geführt. In dem Gleitstück 11 ist ein Steuerbolzen 15 gelagert, welcher die beiden mit Führungsschlitzen 16 und 17 versehenen Halteklinken 5 und 6 durchdringt und in den beiden Führungsschlitzen 16,17 verschiebbar geführt ist. Die erste Halteklinke 5 ist an einer ersten Schwenkachse 18 und die zweite Halteklinke 6 an einer zweiten Schwenkachse 19 gelagert, wobei die beiden Schwenkachsen 18 und 19 im Abstand zueinander in dem in Fig.2 teilweise im Schnitt dargestellten Betätigungshebel 8 angeordnet sind.

Die einzelnen Elemente sind derart ausgebildet und zueinander angeordnet, dass beim Verschieben der Steuerstange 10 in Längsrichtung des Betätigungshebels 8 die beiden Halteklinken 5 und 6 derart bewegt werden, dass bei zurückgezogener Steuerstange 10 die erste Halteklinke 5 in die Verzahnung 2 des Spannrades 3 eingreift (Fig.3). Bei entgegengesetzter Bewegung der Steuerstange 10 wird die zweite Halteklinke 6 mit der Verzahnung 2' des Verschliessrades 4 in Eingriff gebracht (Fig. 4). Der Übergang von der einen zu der anderen Stellung des Gleitstückes 11 wird durch eine am Betätigungshebel 8 angeordnete und an einer Achse 20' gelagerten Wippe 20 erreicht. In der einen Lage der Wippe 20 wird das an der Steuerstange 10 angeordnete Gleitstück 11 freigegeben, welches dann durch die Rückstellkraft einer damit wirkverbundenen, nicht dargestellten Feder in die Spannlage geschoben wird.

Weiterhin erkennt man in Fig.1 die beiden an einer gemeinsamen Achse 24 gelagerten und mit dem zugeordneten Spannrad 3 sowie Verschliessrad 4 in Eingriff stehenden Sperrklinken 22 und 23. Den beiden Sperrklinken 22,23 ist ein mit einem Ausklinknocken 25 versehener Ausklinkhebel 26 zugeordnet, welcher an einer Achse 26' schwenkbar gelagert ist. Durch Niederdrücken des Betätigungshebels 8 können die beiden Sperrklinken 22,23 ausser Eingriff des Spann- und Verschliessrades 3,4 gebracht werden. Die beiden Sperrklinken 22,23 sind weiterhin über Zugfedern 27,27' mit dem Ausklinkhebel 26 wirkverbunden, wobei eine Spielfreiheit zwischen dem Ausklinknocken 25 und den beiden Sperrklinken 22,23 durch die beiden Zugfedern 27,27' gewährleistet wird.

An dem der Wippe 20 zugewandten Ende des Ausklinkhebels 26 ist eine an der Wippe 20 anliegende Rolle 28 gelagert, durch welche beim Niederdrücken des Betätigungshebels 8 die Wippe 20 derart verstellt wird, dass das Gleitstück 11 in die Spannlage bewegt wird, und somit das Gerät zum Spannen eines weiteren Umreifungsbandes (nicht dargestellt) zur Verfügung steht.

Wie in Fig.1 schematisch dargestellt, ist in dem Gehäuse 1 weiterhin eine Kulisse 30 angeordnet, welche zur Führung des Steuerbolzens 15 und der beiden Halteklinken 5,6 dient. Mit der Kulisse 30 wird erreicht, dass beim Übergang von der Spannstellung in die Verschliessstellung die Halteklinken 5 und 6 in eine Zwischenstellung bewegt werden, in welcher keine der Halteklinken 5 und 6 mit den zugeordneten Verzahnungen 2,2' des Spannrades 3 beziehungsweise des Verschliessrades 4 in Eingriff stehen. Durch die Zwangssteuerung der beiden Halteklinken 5 und 6 werden Fehlbedienungen zuverlässig vermieden. Insbesondere kann die erste Halteklinke 5 nicht in die zugeordnete Verzahnung 2 des Spannrades 3 einrasten, solange die zweite Halteklinke 6 mit der Verzahnung 2' des Verschliessrades 4 in Wirkverbindung steht. Das Spannrad 3 ist in dieser Phase entspannt, bei welcher das Umreifungsband (nicht dargestellt) am Schluss der Verschliessbewegung durch ein nicht dargestelltes Messer von einer Vorratsrolle abgetrennt wird.

In Fig.3 ist das Spannen des Spannrades 3 dargestellt. Die erste Halteklinke 5 steht hierbei infolge des zurückgezogenen Gleitstückes 11 mit der Verzahnung 2 des Spannrades 3 in Eingriff. In dieser Phase greift die erste Sperrklinke 22 ebenfalls in die Verzahnung 2 ein, wodurch ein Zurückdrehen des Spannrades 3 verhindert wird. Durch eine nicht dargestellte Hin- und Herbewegung des um die Achse 9 schwenkbaren Betätigungshebels 8 wird das Spannrad 3 zusammen mit einer nicht dargestellten Spannrolle entsprechend um die Achse 9 gedreht, wodurch das eingelegte Umreifungsband gespannt wird.

In Fig.4 ist die Stellung der Halteklinken 5 und 6 dargestellt, welche diese beim Verschliessen der nicht dargestellten Verschlussplombe einnehmen. Die zweite Halteklinke 6 steht in dieser Phase mit der Verzahnung 2' des Verschliessrades 4 in Eingriff, wobei das Gleitstück 11 zusammen mit dem Steuerbolzen 15 eine vordere Endstellung einnimmt. Durch eine nicht dargestellte Hin- und Herbewegung des um die Achse 9 schwenkbaren Betätigungshebels 8 wird von dem Verschliessrad 4 ein Getriebe sowie ein Verschliessstempel (nicht dargestellt) betätigt und dadurch die Verschlussplombe verformt. Durch die Verschlussplombe werden die beiden überlappenden Enden des Umreifungsbandes formschlüssig miteinander verbunden.

Die zwangsläufige Führung des Steuerbolzens 15 und der damit wirkverbundenen Teile bewirkt eine wesentliche Erhöhung der Betriebssicherheit und der Betriebszeit des Gerätes. Als weiterer Vorteil hat sich herausgestellt, dass eine nicht dargestellte Abschneidevorrichtung zum Trennen des gespannten Umreifungsbandes von der Vorratsrolle erst dann betätigt werden kann, wenn das Band zwischen einer Verschlusshülse (nicht dargestellt) und dem Spannrad 3 in völlig ungespanntem Zustand ist.

## Patentansprüche

1. Gerät zum spannen eines um eine Packung gelegten Umreifungsbandes sowie zum Verschliessen zwei sich überlappender Enden des Umreifungsbandes mittels einer Verschlussplombe, bei welchem Gerät an einer in einem Gehäuse (1) angeordneten Achse (9) ein Betätigungshebel (8), ein Spannrad (3) sowie ein Verschliessrad (4) gelagert sind, wobei dem mit einer Aussenverzahnung versehenen Spannrad (3) eine erste Halteklinke (5) sowie eine erste Sperrklinke (22) und dem mit einer Aussenverzahnung versehenen Verschliessrad (4) eine zweite Halteklinke (6) sowie eine zweite Sperrklinke (23) zugeordnet sind und wobei die beiden durch einen in einem Gleitstück (11) gelagerten Bolzen (15) miteinander wirkverbundenen Halteklinken (5, 6) mit einer an dem Gleitstück (11) angeordneten Steuerstange (10) und die beiden Sperrklinken (22, 23) über einen zugeordneten Ausklinkhebel (26) mit dem Betätigungshebel (8) wirkverbunden sind, dadurch gekennzeichnet, dass der mit den beiden Halteklinken (5, 6) und dem an der Steuerstange (10) angeordneten Gleitstück (11) in Wirkverbindung stehende Bolzen (15) derart zwangsläufig geführt ist, dass die Halteklinken (5, 6) beim Wechsel von der Spannstellung in die Verschliessstellung und umgekehrt jeweils in eine Zwischenstellung bringbar sind, in welcher Zwischenstellung beide Halteklinken (5, 6) ausser Eingriff der Verzahnung (2, 2') des Spannrades (3) und des Verschliessrades (4) angeordnet sind.

2. Gerät nach Anspruch 1, dadurch gekennzeichnet, dass der Bolzen (15) zur Erreichung eines zeitlich getrennten Eingriffs der ersten Halteklinke (5) mit der Verzahnung (2) des Spannrades (3) und der zweiten Halteklinke (6) mit der Verzahnung (2') des Verschliessrades (4) an einer am Gehäuse (1) angeordneten Kulisse (30) geführt ist.

3. Gerät nach Anspruch 1, dadurch gekennzeichnet, dass das an der Steuerstange (10) angeordnete Gleitstück (11) in einer in Längsrichtung des Betätigungshebels (8) orientierten Ausnehmung (12) geführt ist, und dass das mit dem Bolzen (15) wirkverbundene Gleitstück (11) für den Wechsel von der Spannstellung in die Verschliessstellung von einer am Betätigungshebel (8) schwenkbar gelagerten Wippe (20) betätigbar ist.

4. Gerät nach den Ansprüchen 1 und 3, dadurch gekennzeichnet, dass die jeweils mit der Verzahnung (2, 2') des Spannrades (3) und des Verschliessrades (4) in Eingriff stehenden Sperrklinken (22, 23) an einer gemeinsamen Achse (24) schwenkbar gelagert sind, und dass die beiden Sperrklinken (22, 23) beim Niederdrücken des Betätigungshebels (8) durch den mit dem einen Ende an einer Achse (26') schwenkbar gelagerten und mit dem anderen Ende an der Wippe (20) abgestützten Ausklinkhebel (26) ausser Eingriff des Spannrades (3) und des Verschliessrades (4) bringbar sind.

## Claims

1. Device for tensioning a binding strap placed around a package and for closing two overlapping ends of the binding strap by means of a lead seal, in which device an actuating lever (8), a tensioning wheel (3) and a closing wheel (4) are supported on a shaft (9) arranged in a housing (1), wherein a first detent pawl (5) and a first stop pawl (22) are associated with the tensioning wheel (3) which is provided with external teeth, and a second detent pawl (6) and a second stop pawl (23) are associated with the closing wheel (4) which is provided with external teeth, and wherein the two detent pawls (5, 6) operatively connected together by a pin (15) supported in a slider (11) are operatively connected to a control rod (10) arranged on the slider (11), and the two stop pawls (22, 23) are operatively connected to the actuating lever (8) by way of an associated release lever (26), characterised in that the pin (15), which is operatively connected to the two detent pawls (5, 6) and to the slider (11) arranged on the control rod (10), is automatically guided in such a way that, when the tensioning position is changed to the closing position and vice versa, the detent pawls (5, 6) can be brought to a respective intermediate position in which the two detent pawls (5, 6) are arranged disengaged from the teeth (2, 2') of the tensioning wheel (3) and the closing wheel (4).

2. Device according to claim 1, characterised in that the pin (15) is guided on a connecting link (30) arranged on the housing (1), for achieving the temporally separate engagement of the first detent pawl (5) with the teeth (2) of the tensioning wheel (3) and the second detent pawl (6) with the teeth (2') of the closing wheel (4).

3. Device according to claim 1, characterised in that the slider (11) arranged on the control rod (10) is guided in a recess (12) oriented in the longitudinal direction of the actuating lever (8), and in that the slider (11) which is operatively connected to the pin (15) can be actuated for changing from the tensioning position to the closing position by a rocker (20) which is supported for pivoting on the actuating lever (8).

4. Device according to claims 1 and 3, characterised in that the stop pawls (22, 23) respectively engaged with the teeth (2, 2') of the tensioning wheel (3) and the closing wheel (4) are supported for pivoting on a common shaft (24), and in that, when the actuating lever (8) is depressed, the two stop pawls (22, 23) can be disengaged from the tensioning wheel (3) and the closing wheel (4) by means of the release lever (26) which is supported for pivoting at one end on a shaft (26') and supported at the other end on the rocker (20).

## Revendications

1. Appareil pour tendre une bande de cerclage autour d'un paquet ainsi que pour sceller les deux extrémités se chevauchant de la bande de cerclage, par l'intermédiaire d'un sceau de plomb, appareil dans lequel il est logé, sur un axe (9) disposé dans un boîtier (1), un levier d'actionnement (8), une roue-tendeur (3) ainsi qu'une roue de scellage (4), la roue-tendeur (3) munie d'une denture externe étant associée à un premier cliquet de retenue (5) et à un premier cliquet d'arrêt (22) et la roue de scellage (4), munie d'une denture externe, étant associée à un second cliquet de retenue (6) ainsi qu'à un second cliquet d'arrêt (23), auquel cas les deux cliquets de retenue (5, 6) reliés activement l'un à l'autre par un boulon (15) logé dans un coulisseau (11) sont reliés activement à une tige de commande (10) disposée sur le coulisseau (11) et les deux cliquets d'arrêt (22, 23) au levier d'actionnement (8) par l'intermédiaire d'un levier de déclenchement (26) respectif, caractérisé en ce que le boulon (15), se trouvant en liaison active avec les deux cliquets de retenue (5, 6), et le coulisseau (11) disposé sur la tige de commande (10) sont à guidage forcé pour que les deux cliquets de retenue (5, 6), lors du passage de la position de tension à la position de scellage et inversement, puissent être amenés dans une position intermédiaire, position intermédiaire dans laquelle les deux cliquets de retenue (5, 6) sont désengagés de la denture (2, 2') de la roue-tendeur (3) et de la roue de scellage (4).

2. Appareil selon la revendication 1, caractérisé en ce qu'en vue d'obtenir un engagement séparé dans le temps du premier cliquet de retenue (5) avec la denture (2) de la roue-tendeur (3) et du second cliquet de retenue (6) avec la denture (2') de la roue de scellage (4), le boulon (15) est guidé le long d'une coulisse (30) disposée sur le boîtier (1).

3. Appareil selon la revendication 1, caractérisé en ce que le coulisseau (11), disposé sur la tige de commande (10), est guidé dans un évidement (12) orienté dans le sens de la longueur du levier d'actionnement (8) et en ce que le coulisseau (11), relié activement au boulon (15), est actionnable par une bascule (20) logée de manière pivotante sur le levier d'actionnement (8) pour le changement de la position de tension à la position de scellage.

4. Appareil selon les revendications 1 et 3, caractérisé en ce que les cliquets d'arrêt (22, 23), se trouvant respectivement en prise avec la denture (2, 2') de la roue-tendeur (3) et de la roue de scellage (4), sont logés, de manière pivotante, sur un axe commun (24) et en ce que lors de l'abaissement du levier d'actionnement (8), les deux cliquets d'arrêt (22, 23) sont amenés à se désengager de la rouetendeur (3) et de la roue de scellage (4) par l'intervention du levier de déclenchement (26) logé par une extrémité, de manière pivotante, sur un axe (26') et prenant appui, par l'autre extrémité, contre la bascule (20).
